# EUROPÄISCHE PATENTSCHRIFT

(11) **EP 0 708 854 B1**
(45) Veröffentlichungstag und Bekanntmachung des Hinweises auf die Patenterteilung: **12.11.1997**
(21) Anmeldenummer: 94924230.9
(22) Anmeldetag: 04.07.1994
(51) Int. Cl.: D06F 31/00

(54) **WASCHSTRASSE UND WASSERFÜHRUNGSVERFAHREN**
WASHING PLANT AND METHOD OF WATER MANAGEMENT IN A WASHING PLANT
TUNNEL DE LAVAGE ET PROCEDE D'ACHEMINEMENT D'EAU

(30) Priorität: 13.07.1993 DE 4323427
(43) Veröffentlichungstag der Anmeldung: 01.05.1996
(73) Patentinhaber: Henkel-Ecolab GmbH & Co. OHG, 40554 Düsseldorf (DE)
(72) Erfinder: STÄHR, Ingo, D-35274 Kirchhain (DE); BECHSTEDT, Wolfgang, D-40764 Langenfeld (DE)
(74) Vertreter: Wacker, Manfred, Dr.
(86) Internationale Anmeldenummer: EP9402186
(87) Internationale Veröffentlichungsnummer: WO9502722

(56) Entgegenhaltungen:
- CH-A- 438 199
- CH-A- 492 816
- DE-A- 3 935 621

## Beschreibung

Die Erfindung betrifft ein Verfahren zur Wasserführung von im Gegenstrom arbeitenden Waschstraßen mit mehreren hintereinandergeschalteten Kammern, bei dem Waschhilfsmittel zugegeben, Prozeßwässer zur Minimierung des Frischwasserverbrauchs möglichst weitgehend, davon Spülwasser zumindest teilweise, in der Waschstufe wieder eingesetzt werden und eine Anlage für die Zu- und Abführung von Wasser sowie für die Zugabe von Waschhilfsmitteln in einer Waschstraße zur Durchführung eines solchen Verfahrens. Insbesondere betrifft die Erfindung ein Verfahren und eine Anlage bzw. Installation für die Wasserführung bei solchen Straßen zum Waschen von textilem Waschgut, bei dem als Waschhilfsmittel ein Mittel, z. B. Peressigsäure, eingesetzt wird, das Aktivsauerstoff zum Desinfizieren und/oder Bleichen des Waschgutes abgibt.

Gattungsgemäße, nachstehend anhand der Fig. 1 beschriebene Waschstraßen nach dem Stand der Technik haben verschiedene Funktionszonen, beispielsweise solche zum Vorwaschen einschließlich Benetzen/Einweichen, Waschen oder Klarwaschen, Spülen und Nachbehandeln, an die sich normalerweise die Entwässerung des Waschgutes anschließt. In solchen Waschstraßen werden das Waschgut und das Prozeßwasser zumindest in den Zonen Waschen und Spülen in entgegengesetzte Richtungen gefördert. Diese Verfahrensweise ermöglicht einmal einen vorteilhaften Wärmeübergang zwischen Waschgut und Prozeßwässern und gibt andererseits die Möglichkeit, daß jeweils frisch in das System eingegebene Medien mit bereits zumindest teilweise vorbehandeltem Waschgut in Kontakt kommen und somit entsprechend ihrer Kapazität vorteilhaft wirken können. Die Prozeßwässer können zumindest aus der Entwässerung und der Spül-, Wasch- und Vorwaschzone ganz oder teilweise abgezogen werden.

In solchen Waschstraßen kann Prozeßwasser, u. a. zur Einsparung von Frischwasser, wieder eingesetzt werden. Wird peressigsäurehaltiges Wasser im Vorwaschbereich wieder eingesetzt, können auf dem Waschgut vorhandene eiweißhaltige Verunreinigungen, wie beispielsweise Blut, denaturiert und damit nicht mehr oder nur mit Schwierigkeiten auswaschbar werden.

Dies kann beispielsweise dann passieren, wenn Wasser aus der Entwässerung oder aus dem Spülbereich im Vorwaschbereich wieder eingesetzt wird.

Um derartige negative Beeinträchtigungen des Wascheffektes zu vermeiden, kann Natriumbisulfit (NaHSO₃) als Antisauerstoffmittel in die Vorwaschzone eingebracht werden. Dies hat den Nachteil, daß Natriumbisulfit unangenehm riecht, den pH-Wert absenkt und zur Aufsalzung des Abwassers führt.

Eine andere Möglichkeit ist der Einsatz von Frischwasser zum Vorwaschen und die Abführung des dadurch nicht mehr benötigten Prozeßwassers als Abwasser in den Kanal. Damit erhöhen sich Frischwasserverbrauch und damit die Kosten des Verfahrens nicht unerheblich.

Aus der CH-A-438 199 ist eine rohrförmige Doppeltrommelwaschmaschine und ein Verfahren zu deren Betrieb bekannt. Bei dem hieraus bekannten Verfahren durchläuft das Waschgut eine Beschickungszone, eine Vorwaschzone, eine Waschzone, Spülzonen und schließlich eine Entladezone, aus der die Wäsche mittels eines Förderbandes entnommen wird. Die Waschzone, die Spülzone und die Entladezone arbeiten im Gegenstrombetrieb. Dazu wird Frischwasser in die Entladezone eingespeist, durchläuft die Spülzonen und schließlich die Waschzonen und wird aus der Waschzone an einem Überlauf in den Abwasserkanal abgeleitet. Aus der mit Nachspülwasser gefüllten Entladezone wird ein Teilstrom über eine Umgehungsleitung abgezweigt und kann als sogenanntes "ganz reines vorbenutztes Spülwasser" der Beschickungszone und damit auch der Vorwaschzone zugeführt werden. Das in diesem Dokument genannte ,,ganz reine vorbenutzte Spülwasser aus der Entladezone" ist jedoch nicht frei von Waschmittelkomponenten sowie von Waschhilfsmitteln, denn diese werden mit dem Waschgut in die Entladezone und damit in das Nachspülwasser eingeschleppt. Beim Einsatz von desinfizierenden und/oder bleichenden Waschhilfsmitteln, z. B. Peressigsäure, tritt daher bei diesem Stand der Technik das Problem auf, daß diese Waschhilfsmittel in die Vorwaschzone transportiert werden und dort zu den vorstehend beschriebenen, unerwünschten Störungen im Waschprozeß führen können.

Der Erfindung liegt das Problem zugrunde, ein Verfahren zur Wasserführung von Gegenstrom-Waschstraßen und eine Anlage zu dessen Durchführung zu schaffen, bei dem das Waschgut desinfiziert und gebleicht wird, eine Denaturierung von Eiweiß vermieden und der Frischwasserverbrauch durch Wiedereinsatz von Prozeßwässern weitgehend reduziert wird.

Erfindungsgemäß wird ein Verfahren gemäß Anspruch 1 und eine Anlage bzw. Installation gemäß Anspruch 8 geschaffen. Die Erfindung hat den Vorteil, daß eine negative Beeinträchtigung des Waschgutes durch den Gehalt an Waschhilfsmitteln beim Vorwaschen, z. B. die Denaturierung von eiweißhaltigen Verunreinigungen des Waschgutes vermieden wird, ohne daß dem Prozeßwasser Mittel zugegeben werden müssen, die die Wirkung der Waschhilfsmittel eliminieren oder durch Verzicht auf den Wiedereinsatz von Prozeßwässern der Frischwasserverbrauch erhöht wird.

Die Entwässerung des Waschgutes erfolgt beispielsweise durch Pressen oder Zentrifugieren. Dieses Wasser, also z. B. Pressenwasser, enthält im allgemeinen keine Keime und keine oder nur geringfügige Verunreinigungen. Es kann in der Spülzone wieder eingesetzt werden. Eine mögliche Stelle für den Wiedereinsatz, ggf. gemeinsam mit Frischwasser, ist die letzte Kammer der Spülzone. (Wenn im Zusammenhang mit der Erfindung Angaben über die Reihenfolge von Zonen und Teilen der Waschstraße bzw. der Verfahrensstufen gemacht werden, beziehen sich diese immer auf die Förderrichtung des Waschgutes). Bei dieser letzten Spülkammer ist normalerweise die Zugabemöglichkeit für Frischwasser vorgesehen, so daß sich der Wiedereinsatz von Pressenwasser, selbst beim nachträglichen Umbau einer Waschstraße, leicht durchführen läßt. Eine andere Stelle für den Wiedereinsatz des Pressenwassers ist eine der mittleren Kammern der Spülzone. Dies hat den Vorteil, daß das Pressenwasser, das meist wärmer ist als Frischwasser, den Abkühleffekt am Ende der Spülstufe nicht beeinträchtigt. Für die Waschstraßen, die zumindest in dieser Zone als Doppeltrommelanlagen ausgestaltet sind, wird auch die nachträgliche Änderung der Wasserinstallation für einen Wiedereinsatz an dieser Stelle keine Schwierigkeiten bereiten.

In der Nachbehandlungszone wird eine unnötige Verdünnung der Nachbehandlungszusätze nach Möglichkeit vermieden. Aus diesem Grund werden hier keine oder nur geringe Wassermengen zugegeben und die Kammer arbeitet üblicherweise im stehenden Bad, ausschließlich oder weitgehend nur mit dem mit dem Waschgut hereingebrachten Prozeßwasser. Wenn in der Nachbehandlungsstufe noch überschüssiges Wasser vorhanden ist, das vor der Übergabe in die Entwässerung separat abgezogen wird, kann dieses wie das Entwässerungswasser wieder eingesetzt werden.

Vorteilhaft wird ein Teil des peressigsäurehaltigen Waschhilfsmittels in die Nachbehandlungszone eingegeben, da es hier desinfizierend wirken kann und mit dem Pressenwasser beim Wiedereinsatz in der Spülzone auch dort zum Bleichen bereitgestellt wird. Der in die Nachbehandlungszone einzugebende Teil wird so bemessen, daß der Gehalt an Peressigsäure in der Nachbehandlung die Desinfektion sicherstellt, während in der Spülzone nur in dem Maße zudosiert wird, daß der Gehalt an Peressigsäure die gewünschte Bleichwirkung erzielt.

Die erfindungsgemäße Installation für die Zu- und Abführung von Wasser sowie für die Zugabe von Waschhilfsmitteln bei im Gegenstrom arbeitenden Waschstraßen mit mehreren hintereinander geschalteten Kammern sieht eine Verlegung von Behältern und Rohrleitungen sowie darin integrierten Abschluß- und Umleitorganen vor, die den Einsatz bzw. den Wiedereinsatz an den für die Durchführung des erfindungsgemäßen Verfahrens vorgesehenen Stellen in geeigneter und kostengünstiger Weise ermöglichen.

Das erfindungsgemäße Verfahren und die entsprechende Installation kann bei den verschiedenen Ausführungsformen von Waschstraßen, wie kurzen oder langen bzw. Ein- oder Doppeltrommelanlagen ohne Beeinträchtigung der sonstigen Verfahrensparameter vorgesehen werden. Vorteilhaft ist auch, daß die entsprechende Installation auch bei bereits vorhandenen Anlagen nachträglich berücksichtigt und eingebaut werden kann.

Das erfindungsgemäße Verfahren kann auch in den Fällen angewendet werden, in denen die Unverträglichkeit aufeinanderfolgender Waschgutsorten eine Badwechselfahrweise erforderlich macht.

Nachfolgend wird die Erfindung anhand zweier Ausführungsbeispiele beschrieben, die neben einem Beispiel für den Stand der Technik in der beigefügten Zeichnung dargestellt sind. Dabei zeigt die Zeichnung in schematischer Weise den Wasser- und Medienlaufplan von im Gegenstrom arbeitenden Waschstraßen und zwar in
- Fig. 1: den Wasserlaufplan gemäß dem Stand der Technik;
- Fig. 2: den Wasserlaufplan bei Wiedereinsatz des Pressenwassers in einer mittleren Kammer der Spülzone und
- Fig. 3: den Wasserlaufplan bei Wiedereinsatz des Pressenwassers in der letzten Kammer der Spülzone.

Fig. 1 zeigt ein Verfahrensschema gemäß Stand der Technik, Systematisch dargestellt sind eine Waschstraße mit 12 Kammern 1 bis 12 und einem Einfülltrichter sowie einer nachgeschalteten Entwässerungspresse EW sowie Rohrleitungen mit Absperr- und Umlenkorganen, Zugabeeinrichtungen für Wasser, Wasch- und Waschhilfsmittel sowie Behälter T zum Auffangen bzw. Zwischenlagern von Frisch- und Prozeßwässern. Die Kammern 1 und 2 sind der Vorwaschzone VW, 3 bis 7 der Klarwasch- oder Waschzone KW, 8 bis 11 der Spülzone SP und 12 der Nachbehandlungszone NB zugeordnet. Das Pressenwasser PW wird in Tank T3 und das Spülwasser SW in Tank T2 aufgefangen. Das Waschgut wird über einen Einfülltrichter in die erste Vorwaschkammer 1 zugegeben und nach Abschluß der jeweiligen Behandlung von Kammer zu Kammer bis schließlich zur Nachbehandlung NB wie z. B. Stärken, Weichspülen, Neutralisieren und/oder Desinfizieren und von dort in die Entwässerungspresse EW weitergefördert. In die letzte Spülkammer 11 werden 10 bis 12 Liter Frischwasser (FWa) je Kilogramm Trockenwäsche gegeben, das dem Waschgut bis zur ersten Spülkammer 8 entgegenströmt, wo das nicht im Waschgut aufgenommene Spülwasser SW abgezogen und in Tank T2 aufgefangen wird. Alternativ kann auch eine geringe Menge des Frischwassers FW in Kammer 12 zugegeben werden. Von dort wird eine Teilmenge, im Beispiel ca. 3 l/kg TW (SWa) in die letzte Waschkammer 7 zugeführt, die dem Waschgut bis zur ersten Waschkammer 3 entgegenströmt, wo es abgezogen und als Abwasser in den Kanal K entsorgt wird. Die andere Teilmenge SWb des Spülwassers SW aus Tank T2 wird zumindest teilweise gemeinsam mit dem Pressenwasser PW aus Tank T3 in den Tank T1 und von dort mit insgesamt ca. 5 bis 6 l/kg TW zum Benetzen/Einweichen und Vorwaschen in die Kammer 1 gegeben und aus Kammer 2 bzw. Kammer 3, wohin es mit dem Waschgut in gleicher Richtung strömt bzw. mitgeschleppt wird, abgezogen und als Abwasser K entsorgt. Das Waschhilfsmittel, im Beispiel Peressigsäure PES, wird in Teilmengen von 2 bis 3 ml/kg TW (PESa) in den Kammern 11 und/oder 12 und von 8 bis 10 ml/kg TW (PESb) in einer mittleren, z. B. der Waschkammer 5 zugegeben. Die in der Spül- und Nachbehandlungszone SP, NB zugegebenen PES-Anteile kommen über das wiedereingesetzte Pressen- und Spülwasser PW, SW in die Vorwaschzone VW und können dort zur Denaturierung des Eiweißgehalts von Verschmutzungen des Waschgutes, z. B. Blutflecken führen. Denaturiertes Eiweiß ist nicht mehr oder nur mit großen Schwierigkeiten auswaschbar.

Fig. 2 zeigt eine Variante des erfindungsgemäßen Verfahrens. Es gelangt kein peressigsäurehaltiges Prozeßwasser in die Vorwaschstufe VW, sondern es wird dort Frischwasser FW in einer Menge von ca. 5 bis 6 l/kg TW (FWb) eingesetzt, welches in einer Menge von 5 bis 6 l/kg TW (FWb) auch in Kammer 11, der letzten Spülkammer, zugeführt wird. Eine Menge von ca. 5 l/kg TW Pressenwaser (PWa) wird in Kammer 9 in der Mitte der Spülzone SP eingesetzt. Ca. 3 l/kg TW (SWa) des aus der ersten Spülkammer 8 abgezogenen Spülwassers SW wird auch hier in der letzten Waschkammer 7 wieder eingesetzt, die restliche Spülwassennenge SW wird als Abwasser K entsorgt. Peressigsäure in einer Menge von 2 bis 3 ml/kg TW (PESa) wird in Kammer 11 und ggf. teilweise in 12 eingesetzt. Der in Kammer 12 eingesetzte Teil gelangt, nachdem er in der Nachbehandlung NB wirksam wurde, mit dem wieder eingesetzten Pressenwasser PWa in die Spülstufe SP. Damit jedoch auch in den Kammern 10 und 11 eine genügende PES-Konzentration gewährleistet wird, wird der überwiegende Anteil von PESa in Kammer 11 zugegeben. Insgesamt wird in dieser Verfahrensvariante wie im Stand der Technik Frischwasser FW in einer Menge von 10 bis 12 l/kg TW und PES in der Spül- und/oder Nachbehandlungsstufe mit 2 bis 3 ml/kg TW (PESa) sowie in der Waschzone mit 8 - 10 ml/kg TW (PESb) eingesetzt, ohne daß jedoch PES-haltiges Wasser in die Vorwaschstufe VW gelangt. Die Zugabe des wiedereingesetzten Pressenwassers etwa in der Mitte der Spülzone SP hat den Vorteil, daß das wärmere rückgeführte Pressenwasser PWa in einer Kammer eingesetzt wird, wo das Waschgut noch eine höhere Temperatur hat und somit das Pressenwasser PW zur Herunterkühlung des Waschgutes beitragen kann.

Fig. 3 zeigt eine weitere Ausführungsform, die sich von Bild 2 im wesentlichen nur dadurch unterscheidet, daß das rückgeführte Pressenwasser PWa, im Beispiel gemeinsam mit 5 bis 6 l/kg TW Frischwasser (FWb), in der letzten Spülkammer 11 zugegeben wird, ansonsten aber dieselben Frischwasser- und PES-Verbrauchsmengen (FWb, PESa, PESb) vorliegen.

Da in diesem Fall das PES-haltige Pressenwasser in Kammer 11 wieder zugegeben wird und somit in der gesamten Spülstufe zur Verfügung steht, kann der überwiegende Anteil von PESa in Kammer 12 zugegeben werden.

Diese Ausführung ist auch bei Eintrommelanlagen und nachträglicher Umrüstung geeignet, die Zugabe des Pressenwassers PW in einfacher Weise zu ermöglichen. Andererseits wird die Abkühlung des Waschgutes dadurch weniger gefördert, daß das Pressenwasser PW mit höherer Temperatur als Frischwasser FW mit einem an dieser Stelle bereits weiter abgekühlten Waschgut in Berührung kommt.

Zusammenfassend kann zu den Verfahrensvarianten gemäß der Erfindung festgestellt werden, daß sie ohne Veränderung des Frischwasserverbrauchs gegenüber dem Stand der Technik verhindern, daß mit dem wiedereingesetzten Prozeßwasser Aktivsauerstoff abgebende Waschhilfsmittel in die Vorwaschstufe gelangen und dort zur Denaturierung von Eiweiß führen.

## Patentansprüche

1. Verfahren zur Wasserführung von im Gegenstrom arbeitenden Waschstraßen mit mehreren hintereinander geschalteten Kammern (1 bis 12), bei dem Waschgut nacheinander in einer Vorwaschstufe (VW), einer Waschstufe (KW), einer Spülstufe (SP) und einer Entwässerungsstufe (EW) behandelt wird, Waschhilfsmittel zugegeben werden, die desinfizierende und/oder bleichende Wirkung haben, und wobei die Prozeßwässer (PW, SW) davon Spülwasser (SW) zumindest teilweise, in der Waschstufe (KW), wiedereingesetzt werden,
**dadurch gekennzeichnet,**
daß in der Vorwaschstufe (VW) Wasser nur in der Form von Wasser ohne Gehalt an Waschhilfsmitteln eingesetzt wird.

2. Verfahren nach Anspruch 1,
**dadurch gekennzeichnet,**
daß die zugegebenen Waschhilfsmittel zum Desinfizieren und/oder Bleichen des Waschgutes Aktivsauerstoff abgeben.

3. Verfahren nach Anspruch 2,
**dadurch gekennzeichnet,**
daß die Waschhilfsmittel Peressigsäure (PES) enthalten.

4. Verfahren nach einem der vorhergehenden Ansprüche,
**dadurch gekennzeichnet,**
daß Prozeßwasser aus der Entwässerungsstufe in der Spülstufe (SP) wiedereingesetzt wird.

5. Verfahren nach Anspruch 4,
**dadurch gekennzeichnet,**
daß die Spülstufe (SP) eine letzte Trommel (11) enthält, in der Prozeßwasser aus der Entwässerungsstufe wiedereingesetzt wird.

6. Verfahren nach Anspruch 4,
**dadurch gekennzeichnet,**
daß Prozeßwasser aus der Entwässerungsstufe in einer mittleren Trommel (9) der Spülstufe (SP) wiedereingesetzt wird.

7. Verfahren nach einem der Ansprüche 4, 5 oder 6,
**dadurch gekennzeichnet,**
daß ein Teil des Waschhilfsmittels (PES) in einer der Spülstufe (SP) nachgeschalteten Nachbehandlungsstufe (NB) zugegeben wird.

8. Anlage für die Zu- und Abführung von Wasser sowie für die Zugabe von Waschhilfsmitteln (PES) bei im Gegenstrom arbeitenden Waschstraßen mit mehreren hintereinander geschalteten Kammern (1 bis 12), die mit jeweils mindestens einer Kammer die Funktionszonen Vorwaschen (VW), Waschen (KW), Spülen (SP) und gegebenenfalls Nachbehandeln (NB) bilden und denen eine Einrichtung (EW) zur Entwässerung des Waschgutes nachgeschaltet ist, die eine Einrichtung für die Zuführung und Zugabe von Frischwasser (FW) in die letzte Spülkammer (11), Behälter (T3; T2) zum getrennten Auffangen des aus der Entwässerungseinrichtung (EW) und aus der ersten Spülkammer (8) abgezogenen Prozeßwassers und Einrichtungen für die Zuführung und Zugabe mindestens eines Teils des Spülwassers (SW) in die letzte Waschkammer (7) sowie für die Abführung des nicht wiedereingesetzten Spülwassers in das Abwassersystem (K) aufweisen,
**dadurch gekennzeichnet,**
daß Einrichtungen für die Zuführung und Zugabe von Wasser derart ausgebildet und der Anlage zugeordnet sind, daß in die Vorwaschzone (VW) Wasser nur in Form von Wasser ohne Gehalt an Waschhilfsmitteln (PES) eingebracht wird und daß Einrichtungen zur Überführung aufgefangenen Wassers (PW) aus der Entwässerung in die Spülzone (SP) vorgesehen sind.

9. Anlage nach Anspruch 8,
**dadurch gekennzeichnet,**
daß das Entwässerungswasser (PW) der letzten Spülkammer (11) zuführ- und zugebbar ist.

10. Anlage nach Anspruch 8,
**dadurch gekennzeichnet,**
daß das Entwässerungswasser (PW) einer mittleren Spülkammer (9) zuführ- und zugebbar ist.

## Claims

1. A water management process for continuous counterflow batch washing machine installations comprising several chambers (1 to 12) arranged in tandem, in which washing is successively treated in a prewash zone (VW), a wash zone (KW), a rinse zone (SP) and a water extraction zone (EW) and washing aids with a bleaching and/or disinfecting effect are added, the process waters (PW,SW) being re-used with rinsing water (SP) being at least partly re-used in the wash zone (KW), characterized in that water is used in the prewash zone (VW) solely in the form of water with no added washing aids.

2. A process as claimed in claim 1, characterized in that the washing aids added give off active oxygen to disinfect and/or bleach the washing.

3. A process as claimed in claim 2, characterized in that the washing aids contain peracetic acid (PES).

4. A process as claimed in any of the preceding claims, characterized in that process water from the water extraction zone is re-used in the rinse zone (SP).

5. A process as claimed in claim 4, characterized in that the rinse zone (SP) contains a final drum (11) in which process water from the water extraction zone is re-used.

6. A process as claimed in claim 4, characterized in that process water from the water extraction zone is re-used in a central drum (9) of the rinse zone (SP).

7. A process as claimed in any of claims 4, 5 and 6, characterized in that part of the washing aid (PES) is added in an aftertreatment zone (NB) following the rinse zone (SP).

8. An installation for the supply and removal of water and for the addition of washing aids (PES) in continuous counterflow batch washing machine installations comprising several chambers (1 to 12) arranged in tandem which, with at least one chamber, form the prewash (VW), wash (KW), rinse (SP) and optionally aftertreatment (NB) zones and which are followed by a press (EW) for the extraction of water from the washing, which comprise means for the supply and addition of fresh water (FW) to the last rinse chamber (11), tanks (T3;T2) for separately collecting the process water removed from the water extraction press (EW) and from the first rinse chamber (8) and means for the supply and addition of at least part of the rinsing water (SW) to the last washing chamber (7) and for discharging rinsing water which has not been re-used into the wastewater disposal system (K), characterized in that the means for the supply and addition of water are designed and associated with the installation in such a way that water is introduced into the prewash zone (VW) only in the form of water with no added washing aids (PES) and in that means are provided for transferring collected water (PW) from the water extraction zone to the rinse zone (SP).

9. An installation as claimed in claim 8, characterized in that the extracted water (PW) is designed to be supplied and added to the last rinse chamber (11).

10. An installation as claimed in claim 8, characterized in that the extracted water (PW) is designed to be supplied and added to a central rinse chamber (9).

## Revendications

1. Procédé d'acheminement d'eau de tunnels de lavage fonctionnant à contre-courant, comportant plusieurs chambres intercalées à la suite les unes des autres (1 à 12), dans lequel la matière à laver est traitée successivement dans une étape de prélavage (VW), une étape de lavage (KW), une étape de rinçage (SP) et une étape d'extraction de l'humidité (EW), des adjuvants de lavage possédant une action désinfectante et/ou blanchissante sont ajoutés, et dans lequel les eaux de processus (PW, SW), dont de l'eau de rinçage (SW) sont réutilisées, tout au moins en partie, dans l'étape de lavage (KW),
caractérisé en ce que,
l'eau dans l'étape de prélavage (VW) est utilisée uniquement sous la forme d'eau exempte d'adjuvants de lavage.

2. Procédé selon la revendication 1,
caractérisé en ce que,
les adjuvants de lavage additionnés pour la désinfection et/ou le blanchiment de la matière à laver dégagent de l'oxygène actif.

3. Procédé selon la revendication 2,
caractérisé en ce que,
les adjuvants de lavage contiennent de l'acide peracétique (PES).

4. Procédé selon une des revendications qui précèdent,
caractérisé en ce que,
l'eau de processus provenant de l'étape d'extraction de l'humidité est réutilisée dans l'étape de rinçage (SP).

5. Procédé selon la revendication 4,
caractérisé en ce que,
l'étape de rinçage (SP) comporte un dernier tambour (11), dans lequel l'eau de processus provenant de l'étape d'extraction de l'humidité est réutilisée.

6. Procédé selon la revendications 4, caractérisé en ce que,
l'eau de processus provenant de l'extraction de l'humidité est réutilisée dans un tambour central (9) de l'étape de rinçage (SP).

7. Procédé selon une des revendications 4, 5 ou 6,
caractérisé en ce que,
une partie de l'adjuvant de lavage (PES) est additionnée dans une étape de posttraitement (NB) intercalée à la suite de l'étape de rinçage (SP).

8. Installation pour l'amenée et l'évacuation de l'eau, ainsi que pour l'adjonction d'adjuvants de lavage (PES) dans des tunnels de lavage fonctionnant à contre-courant, comportant plusieurs chambres intercalées à la suite les unes des autres (1 à 12), qui constituent, avec chaque fois au moins une chambre, les zones fonctionnelles de prélavage (VW), lavage (KW), rinçage (SP) et, le cas échéant, posttraitement (NB), et à la suite desquelles est intercalé un dispositif pour l'extraction de l'humidité de la matière lavée, qui présentent un dispositif pour l'amenée et l'adjonction d'eau fraîche (FW) dans la dernière chambre de rinçage (11), les réservoirs (T3; T2) pour la collecte séparée de l'eau de processus soustraite au dispositif d'extraction de l'humidité (EW) et à la première chambre de rinçage (8), et des dispositifs pour l'amenée et l'adjonction d'au moins une partie de l'eau de rinçage (SW) dans la dernière chambre de lavage (7), ainsi que pour l'évacuation dans le système d'eaux usées (K) de l'eau de rinçage non réutilisée,
caractérisée en ce que,
les dispositifs pour l'amenée et l'adjonction de l'eau sont agencés et affectés à l'installation de telle manière que dans la zone de prélavage (VW) l'eau n'est introduite que sous la forme d'eau exempte d'adjuvants de lavage (PES) et que des dispositifs pour le transfert de l'eau recueillie (PW) de l'extraction de l'humidité dans la zone de rinçage (SP) sont prévus.

9. Installation selon la revendication 8,
caractérisée en ce que ,
l'eau provenant de l'extraction de l'humidité (PW) peut être amenée et ajoutée à la dernière chambre de rinçage (11).

10. Installation selon la revendication 8,
caractérisée en ce que,
l'eau provenant de l'extraction de l'humidité (PW) peut être amenée et ajoutée à une chambre de rinçage centrale (9).
